# EUROPÄISCHE PATENTSCHRIFT

(11) **EP 1 591 599 B1**
(45) Veröffentlichungstag und Bekanntmachung des Hinweises auf die Patenterteilung: **06.06.2018**
(21) Anmeldenummer: 05103501.2
(22) Anmeldetag: 28.04.2005
(51) Int. Cl.: E04C 2/04

(54) **Gipsfaserbauplatte**
Fibre-reinforced gypsum board
Plaque de gypse renforcée de fibres

(30) Priorität: 19.11.2004 EP 04105924; 28.04.2004 DE 202004006785 U
(43) Veröffentlichungstag der Anmeldung: 02.11.2005
(73) Patentinhaber: Knauf Integral KG, 74589 Satteldorf (DE)
(72) Erfinder: Suthhof, Michael, 22525 Hamburg (DE)
(74) Vertreter: dompatent von Kreisler Selting Werner - Partnerschaft von Patent- und Rechtsanwälten mbB

(56) Entgegenhaltungen:
- WO-A-98/17881
- DE-A- 3 541 039
- DE-U1- 20 014 824
- SE-B- 339 096
- US-A- 2 276 071
- US-A- 3 274 743

## Beschreibung

Gegenstand der vorliegenden Erfindung ist eine Gipsfaserbauplatte mit abgestufter Kantenausbildung. Gipsfaserbauplatten wurden bisher geliefert entweder in einer Stufenfalz oder aber mit Nut und Feder. Die Stufenfalz kann zwar genagelt oder getackert werden, jedoch nicht oder nur schlecht und unvollständig verklebt werden. Nut und Feder lassen sich zwar relativ gut verkleben, jedoch nicht oder nur sehr schlecht nageln oder tackern.

Die Erfindung hat sich die Aufgabe gestellt, die Vorteile der beiden Arten der Verbindung miteinander zu kombinieren und dabei die Nachteile zu vermeiden.

Diese Aufgabe wird jetzt dadurch gelöst, dass mindestens eine der vier Kanten ausgebildet ist als Kombination von
a) einer asymmetrischen Stufenfalz und
b) einer abgeschrägten, asymmetrischen Nut oder Feder.

Vorzugsweise ist die Dicke der Stufenfalz 25 bis 40 % der gesamten Plattendicke. Demzufolge befindet sich in der abgeschrägten, asymmetrischen Nut gute 75 bis 60 % der gesamten Plattendicke.

Vorzugsweise besitzt die Nut eine Tiefe, die 25 bis 35 % der Tiefe der Stufenfalz beträgt.

Die neuen Gipsfaserbauplatten können entweder alle vier Kanten als Nut oder alle vier Kanten als Feder ausgebildet sein. Besonders bevorzugt sind Bauplatten bei denen jeweils zwei Kanten als Nut und zwei andere Kanten als Feder ausgestaltet sind. Die neue Gipsfaserbauplatte mit abgestufter Kantenausbildung lässt sich problemlos nageln oder tackern. Die neue Ausgestaltung von Nut und Feder führen zu einer gleichmäßigen Verteilung des Klebers und somit zu einer besseren Verklebung als übliche Ausgestaltung von Nut und Feder. Insbesondere bei der Verklebung mit Polyurethan-Klebern die durch Feuchtigkeit aufschäumen führen bei der neuen Kantenausbildung zu einer guten großflächigen und stabilen Verklebung ohne dass ein Teil des Polyuretahnschaums seitlich austritt und damit die Oberfläche verunreinigt. Der Bereich der Stufenfalz ist bei der neuen Kantenausbildung so groß und stabil ausgebildet, dass in diesem Bereich problemlos genagelt oder getackert werden kann.

Die Untersuchung der neuen abgestuften Kantenausbildung im getackerten und verklebten Zustand hat zu dem überraschenden Ergebnis geführt, dass bei einer zu prüfenden F-60 Wand im Bereich der neuen Kantenausbildung für die Feuerbeständigkeit nicht die erwarteten Werte von 60 Minuten sondern Werte von mehr als 90 Minuten bis nahezu 120 Minuten erreicht wurden.

In den anliegenden Figuren 1 und 2 sind zwei Ausführungsformen der neuen Kantenausbildung im Maßstab 2:1 dargestellt. Figur 1 zeigt die Ausführungsform bei einer Gipsfaserbauplatte der Stärke 16mm und Figur 2 die neue Kantenausbildung bei einer Gipsfaserbauplatte von 19mm Stärke. Es ist klar zu erkennen, dass es sich hierbei nur um bevorzugte Ausführungsformen handelt. Dieses Prinzip der Kantenausbildung kann ohne weiteres auch zur Anwendung kommen bei unterschiedlichen Stärken der Gipsfaserbauplatte. Weiterhin können selbstverständlich die Dimensionen von Stufenfalz einerseits und Nut/Feder andererseits variiert werden, wobei jedoch die Dimensionsgrenzen vorzugsweise in dem oben genannten Bereichen liegen.

## Patentansprüche

1. Gipsfaserbauplatte mit abgestufter Kantenausbildung, **dadurch gekennzeichnet, dass** die vier Kanten ausgebildet sind als Kombination von
a) einem asymmetrischen Stufenfalz und
b) einer abgeschrägten, asymmetrischen Nut oder Feder,
wobei
i) alle vier Kanten als Nut
ii) alle vier Kanten als Feder oder
iii) jeweils zwei Kanten als Nut und die zwei anderen Kanten als Feder ausgestaltet sind.

2. Gipsfaserbauplatte gemäß Anspruch 1, **dadurch gekennzeichnet, dass** die Dicke der Stufenfalz 25 bis 40% der gesamten Plattendicke beträgt und demzufolge sich die abgeschrägte, asymmetrische Nut in 75 bis 60% der gesamten Plattendicke befindet.

3. Gipsfaserbauplatte gemäß einem der Ansprüche 1 oder 2, **dadurch gekennzeichnet, dass** die Nut eine Tiefe, die 25 bis 35% der Tiefe der Stufenfalz beträgt.

4. Gipsfaserbauplatte gemäß einem der Ansprüche 1 bis 3, **dadurch gekennzeichnet, dass** entweder alle vier Kanten als Nut oder alle vier Kanten als Feder ausgebildet sind.

5. Gipsfaserbauplatte gemäß einem der Ansprüche 1 bis 3, **dadurch gekennzeichnet, dass** jeweils zwei Kanten als Nut und die zwei anderen Kanten als Feder ausgestaltet sind.

6. Gipsfaserbauplatten-Verbund aus mehreren Gipsfaserbauplatten nach einem der Ansprüche 1 bis 5, wobei sich die Falze aneinanderliegenden Kanten überlappen, so dass eine ebene Oberfläche ausgebildet ist und an der selben Kante eine abgeschrägte asymmetrische Nut- Federverbindung vorgesehen ist.

7. Verfahren zum Verlegen von Gipsfaserbauplatten nach mindestens einem der Ansprüche 1 bis 5, **dadurch gekennzeichnet, dass** die Gipsfaserbauplatten im Bereich der Stufenfalze
- geklebt und
- getackert oder genagelt
werden.

## Claims

1. A gypsum fiber board with a stepped edge formation, **characterized in that** the four edges are formed as a combination of
a) an asymmetric rabbet edge, and
b) a beveled asymmetric groove or tongue,
wherein
i) all four edges are designed as a groove;
ii) all four edges are designed as a tongue;
iii) two edges each are designed as a groove, and the other two edges are designed as a tongue.

2. The gypsum fiber board according to claim 1, **characterized in that** the thickness of the rabbet edge is 25% to 40% of the total board thickness, and consequently, the beveled asymmetric groove is at a level of 75% to 60% of the total board thickness.

3. The gypsum fiber board according to either of claims 1 or 2, **characterized in that** said groove has a depth that is 25% to 35% of the depth of the rabbet edge.

4. The gypsum fiber board according to any of claims 1 to 3, **characterized in that** either all four edges are designed as a groove, or all four edges are designed as a tongue.

5. The gypsum fiber board according to any of claims 1 to 3, **characterized in that** two edges each are designed as a groove, and the other two edges are designed as a tongue.

6. A gypsum fiber board composite of several gypsum fiber boards according to any of claims 1 to 5, wherein the rabbet edges of adjacent edges overlap to form a level surface, and a beveled asymmetric groove-and-tongue connection is provided at the same edge.

7. A process for laying gypsum fiber boards according to at least one of claims 1 to 5, **characterized in that** said gypsum fiber boards are
- adhesively bonded, and
- stapled or nailed
in the zone of the rabbet edges.

## Revendications

1. Plaque de plâtre à fibres, avec chants constitués en gradins, **caractérisée en ce que** les quatre chants sont constitués d'une combinaison :
a) d'une feuillure étagée asymétrique et
b) d'une rainure ou languette chanfreinée asymétrique,
dans laquelle
i) les quatre chants étant tous constitués en tant que rainure, ou,
ii) les quatre chants étant tous constitués en tant que languette, ou bien,
iii) respectivement deux chants étant constitués en tant que rainure et les autres chants en tant que languette.

2. Plaque de plâtre à fibres selon la revendication 1, **caractérisée en ce que** l'épaisseur de la feuillure étagée représente 25 à 40% de l'épaisseur de plaque totale, de sorte que la rainure asymétrique chanfreinée se trouve dans 75 à 60 % de l'épaisseur de plaque totale.

3. Plaque de plâtre à fibres selon l'une des revendications 1 ou 2, **caractérisée en ce que** la rainure possède une profondeur qui représente de 25 à 35 % de la profondeur de la feuillure étagée.

4. Plaque de plâtre à fibres selon l'une des revendications 1 à 3, **caractérisée en ce que** soit les quatre chants sont tous constitués en tant que rainure, soit les quatre chants sont tous constitués en tant que languette.

5. Plaque de plâtre à fibres selon l'une des revendications 1 à 3, **caractérisée en ce que** respectivement deux chants sont constitués en tant que rainure et les deux autres sont constitués en tant que languette.

6. Composite de plaque de plâtre à fibres composé de plusieurs plaques de plâtre à fibres selon l'une des revendications 1 à 5, dans lequel les feuillures des chants adjacents se chevauchent de telle sorte qu'une surface plane est constituée, et un joint par rainure et languette asymétrique chanfreiné est prévu.

7. Procédé de pose de plaques de plâtre à fibres selon au moins l'une des revendications 1 à 5, **caractérisé en ce que** les plaques de plâtre à fibres sont
- collées et
- agrafées ou clouées
dans la zone des feuillures étagées.
